# EUROPÄISCHE PATENTSCHRIFT

(11) **EP 0 965 523 B1**
(45) Veröffentlichungstag und Bekanntmachung des Hinweises auf die Patenterteilung: **20.04.2005**
(21) Anmeldenummer: 99110194.0
(22) Anmeldetag: 26.05.1999
(51) Int. Cl.: B65B 19/28, B65B 19/22, B65B 57/02

(54) **Vorrichtung zum Herstellen von Zigarettenpackungen**
Machine for manufacturing cigarette packages
Machine pour fabriquer des paquets de cigarettes

(30) Priorität: 19.06.1998 DE 19827412
(43) Veröffentlichungstag der Anmeldung: 22.12.1999
(73) Patentinhaber: Focke & Co. (GmbH & Co. KG), 27283 Verden (DE)
(72) Erfinder: Focke, Heinz, 27283 Verden (DE); Buse, Henry, 27374 Visselhövede (DE); Engel, Gisbert, 29690 Essel (DE)
(74) Vertreter: Bolte, Erich, Dipl.-Ing.

(56) Entgegenhaltungen:
- EP-A- 0 142 129
- EP-A- 0 157 087
- EP-A- 0 677 444
- EP-A- 0 693 424
- EP-A- 0 790 187
- EP-A- 0 791 539

## Beschreibung

Die Erfindung betrifft eine Vorrichtung zum Herstellen von Zigaretten-Packungen in einer Verpackungsmaschine unter Verwendung von unter Bildung von Bobinen gewickelten Materialbahnen als Verpackungsmaterial, wobei die Bobine einen Bobinenkern aufweist und mit diesem auf einem an der Verpackungsmaschine angeordneten Zapfen sitzt.

Bei der Fertigung von Zigaretten-Packungen besteht zunehmend die Anforderung, unterschiedliche Packungstypen nacheinander auf derselben Verpackungsmaschine zu fertigen. Die Abweichungen können im Packungsinhalt, aber auch in Abweichungen des Verpackungsmaterials bestehen.

Der Erfindung liegt die Aufgabe zugrunde, beim Wechsel von bahnförmigem, als Bobine gewickeltem Verpackungsmaterial den Einsatz von fehlerhaftem Verpackungsmaterial zu vermeiden.

Zur Lösung dieser Aufgabe ist die erfindungsgemäße Vorrichtung durch folgende Merkmale gekennzeichnet:
a) seitlich an der Bobine sind Markierungen angebracht,
b) ein Abtastgerät ist an der Verpackungsmaschine angebracht, durch welches die Markierungen erkennbar sind,
c) das Abtastgerät ist mit einer Auswerteeinheit verbunden zum Abgleich der abgetasteten Markierungen mit gespeicherten Markierungen.

Durch die Erfindung ist eine selbsttätige, nicht an die Aktivität von Personen gebundene Überprüfung des Verpackungsmaterials gewährleistet. Zwar ist bereits bekannt, einzelne Zuschnitte bei der Herstellung von Zigarettenpackungen des Typs Klappschachtel hinsichtlich korrekter Ausbildung zu überprüfen (EP 0 790 187 A2). Diese Zuschnittüberprüfung erfolgt im Bereich eines Faltrevolvers, also im Fertigungsprozess und bezieht sich in erster Linie auf die gestalterische Ausbildung des Zuschnitts selbst. Demgegenüber geht es bei der Erfindung um bahnförmiges, gewickeltes Verpackungsmaterial. Dieses wird hinsichtlich korrekter Zuordnung zum herzustellenden Packungstyp vor Beginn des Verpackungsprozesses überprüft, sodass fehlerhafte Packungen nicht gefertigt werden.

Vorzugsweise sind an Bobinenseitenflächen, und zwar am Bobinenkem, Markierungen angebracht. Hierfür eignet sich besonders ein Strichcode, der durch einen Laser-Scanner als Abtastgerät überprüfbar ist. Die Prüfung der Bobine erfolgt nach dem Aufsetzen auf den maschinenseitigen Zapfen.

Ein Ausführungsbeispiel der Erfindung wird nachfolgend anhand der Zeichnungen näher erläutert, wobei Fig. 1, Fig. 5 und Fig. 6 keine Ausführungsbeispiele der Erfindung darstellen.
- Fig. 1: ein Teil einer Verpackungsmaschine mit Zuschnitt-Magazin und CCD-Kamera in einer Seitenansicht;
- Fig. 2: eine Bobine mit Verpackungsmaterial und einem Laser-Scanner in einer Querschnittsansicht;
- Fig. 3: eine Anordnung gemäß Fig. 2 in einem Schnitt gemäß Schnittführung III/IV-III/IV;
- Fig. 4: eine weitere Anordnung gemäß Fig. 2 in einem Schnitt gemäß Schnittführung III/IV-III/IV;
- Fig. 5: einen weiteren Teil einer Verpackungsmaschine mit Zigarettenblock und CCD-Kamera und
- Fig. 6: eine Anordnung gemäß Fig. 5 in einem Schnitt gemäß Schnittführung VI-VI.

Fig. 1 zeigt einen Teil einer Verpackungsmaschine zum Herstellen von Zigarettenpackungen. Dieser Teil betrifft das Entnehmen und Zuführen von Zuschnitten 10 aus einem Zuschnitt-Magazin 11. Dieses Zuschnitt-Magazin 11 hat zwei Seitenwände 12, 13, welche die Zuschnitte führen und seitliches Wegrutschen der Zuschnitte 10 verhindern.

Ein als Abroller 14 ausgebildetes Entnahmeorgan entnimmt dem Zuschnitt-Magazin 11 von unten jeweils einen Zuschnitt 10. Dieser wird auf einer Umfangsfläche des kreisförmigen Abrollers 14 durch Saugbohrungen (nicht gezeigt) gehalten, so daß sich der Zuschnitt an die Umfangsfläche des Abrollers 14 anlegt, während dieser in Richtung des Pfeils 16 bewegt wird. Der entnommene Zuschnitt 10 wird an eine Zuschnittbahn 15 übergeben.

Der Zuschnitt 10 ist auf dem Entnahmeorgan, nämlich auf dem Abroller 14, so positioniert, daß eine mit Markierungen versehene Seite des Zuschnitts einem Abtastorgan zugeordnet ist, nämlich im vorliegenden Falle einer CCD-Kamera 24. Diese ist so positioniert, daß ein Objektiv 25 der CCD-Kamera 24 auf den gewölbten Zuschnitt 10 gerichtet ist. Üblicherweise ist der Zuschnitt 10 so auf dem Abroller 14 positioniert, daß die bedruckte, also äußere Seite des Zuschnitts nach außen weist, also der CCD-Kamera zugekehrt ist.

Die Vorrichtung kann so eingerichtet sein, daß lediglich erste, dem Zuschnitt-Magazin 11 entnommene Zuschnitte 10 durch die CCD-Kamera 24 erfaßt bzw. abgetastet werden. Es kann aber die Vorrichtung auch so betrieben werden, daß jeder Zuschnitt 10 durch die Kamera 24 überprüft wird. Dabei werden insbesondere charakteristische, für eine Materialidentifizierung geeignete Merkmale des Zuschnitts 10 erfaßt. Alternativ kann dieser auch mit Markierungen versehen sein, die gezielt und ausschließlich für den Zweck der Materialidentifizierung angebracht sind und von der Kamera 24 erfaßt werden.

Die Kamera 24 ist über ein Kabel 26 mit einer zentralen Auswerteeinheit verbunden, in der die abgetasteten Markierungen ausgewertet oder ein aufgenommenes Bild einem abgelegten, korrekten Eichbild gegenübergestellt wird.

Fig. 2, Fig. 3 und Fig. 4 zeigen Beispiele für die Überprüfung von gewickeltem (Verpackungs-)Material, also von Bobinen. Diese können bei der Verpackung von Zigaretten zur Herstellung einer Innenumhüllung des Packungsinhalts dienen (Innerliner) oder als Außenumhüllung. Im ersteren Falle bestehen die Materialbahnen aus Stanniol oder Papier, gegebenenfalls auch aus einer Kunststoffolie. Für die Außenumhüllung wird üblicherweise Zellglas oder Kunststoffolie verwendet.

Fig. 2 zeigt einen Querschnitt durch eine entsprechende Bobine 27. Bei dieser Bobine 27 ist das Verpackungsmaterial um einen Bobinenkern 28 gewickelt. Dieser Bobinenkern 28 sitzt auf einem Zapfen 29, der die Bobine 27 trägt.

Die Bobine 27 ist so weit auf den Zapfen 29 aufgeschoben, daß sie mit einer Anschlagscheibe 30 in Berührung steht. Die Anschlagscheibe 30 weist Öffnungen 31 auf. Durch diese Öffnungen 31 kann ein beispielsweise als Laser-Scanner 32 ausgebildetes optoelektronisches Abtastgerät auf die Bobinenseitenfläche 34 blicken. Dazu ist ein Laserlicht emitierendes Bauelement, beispielsweise eine Laserdiode 33 derart am Laser-Scanner 32 angeordnet, daß der emitierte Laserstrahl durch die Öffnung hindurch auf die Bobinenstirnfläche 34 auftreffen kann. Der Laser-Scanner 32 nimmt von der Bobinenstirnfläche 34 reflektiertes Laserlicht wieder auf und wandelt es in ein entsprechendes Signal um. Ein Kabel 35 leitet dieses Signal vom Laser-Scanner 32 an die (nicht dargestellte) Auswerteeinheit weiter. Die Auswerteeinheit identifiziert schließlich anhand des vom Laser-Scanner 32 erzeugten Signals das auf der Bobine 27 aufgewickelte Verpackungsmaterial.

Die Auswerteeinheit überprüft ferner, ob das identifizierte Verpackungsmaterial mit dem erwarteten Verpackungsmaterial übereinstimmt. Auf diese Weise kann die Auswerteeinheit feststellen, ob die Verpackungsmaschine mit dem richtigen Verpackungsmaterial "beladen" wurde. Falls die Auswerteeinheit einen Fehler feststellt, gibt sie ein entsprechendes Fehlersignal aus. Alternativ oder zusätzlich unterbricht sie den Produktionsprozeß, das heißt sie führt die Verpackungsmaschine zum Stillstand.

Fig. 3 und 4 zeigen jeweils eine Bobine 27 mit einer Anschlagscheibe 30 in einem Schnitt gemäß Schnittführung III/IV-III/IV (Fig. 2). Diese Anschlagscheiben 30 weisen je zwei Öffnungen 31 auf. Diese Öffnungen 31 sind von einer derartigen Größe, daß jeweils nur zwei Speichen bzw. Verbindungsstege 36 übrig bleiben. Im übrigen sind die Öffnungen 31 von scheibenförmiger Kontur. Durch die Öffnungen 31 hindurch sind die Lagen je einer Materialbahn 37 aus Verpackungsmaterial sichtbar, welche auf den Bobinenkern 28 aufgewickelt sind. Der Bobinenkern 28 sitzt - wie in Fig. 2 - auf dem Zapfen 29.

In Fig. 3 erkennt man einen auf dem Bobinenkern angebrachten Strichcode 38. Im Unterschied zu Fig. 3 ist in Fig. 4 der Strichcode 38 nicht auf dem Bobinenkern 28, sondern auf den Lagen der Materialbahn 37 angebracht. Beim Abrollen der Materialbahn 37 von einer Bobine 27 dreht sich die Bobine 27 um den Zapfen. Dabei dreht sich auch der auf der Bobine 27 angebrachte Strichcode 38. Ein vor den Öffnungen 31 angebrachter Laser-Scanner 32 kann dann den sich drehenden Strichcode 38 abtasten, um ein Abtastsignal zum Identifizieren des verwendeten Verpackungsmaterials zu erzeugen.

Durch die Anordnung eines ortsfest installierten Laser-Scanners 32 und des sich darunter hinweg drehende Strichcodes 38 kann der Laser-Scanner problemlos den gesamten Strichcode 38 lesen.

Bevorzugt dreht sich die Anschlagscheibe 30 mit der Bobine 27. Dies hat den Vorteil, daß es zu keiner Reibung zwischen auf der Bobine 27 aufgewickelten Verpackungsmaterial und der Anschlagscheibe 30 kommt. Dabei ist der Strichcode wenigstens zweimal auf der Bobine 27, nämlich entweder auf dem Bobinenkern 28 und/oder dem auf der Bobine 27 aufgewickelten Verpackungsmaterial aufgebracht. Es besteht nämlich die Möglichkeit, daß wenigstens ein Strichcode 38 sich zumindest teilweise hinter einem Verbindungssteg 36 verbirgt. Dann wäre eine korrekte Abtastung des Strichcodes 38 nicht mehr gewährleistet. Daher muß der gleiche Strichcode 38 mehrfach vorhanden sein. Ein zweiter Strichcode 38 hat daher von einem ersten Strichcode 38 einen Abstand, der mindestens der Breite des Verbindungssteges 36 entspricht. Außerdem ist die Längsausdehnung des Strichcodes 38 nicht größer als die Öffnung 31. Im Ergebnis sind wenigstens zwei Strichcodes 38 derart angeordnet, daß wenigstens einer vollständig in einer Öffnung 31 sichtbar ist, selbst wenn der zweite Strichcode 38 von einem Verbindungssteg 36 verdeckt wird.

Bei einer alternativen Ausgestaltung dreht sich lediglich die Bobine 27, während die Anschlagscheibe 30 stillsteht. In diesem Fall genügt ein Strichcode je Bobine. Dabei muß jedoch der Laser-Scanner 32 derart angeordnet sein, daß er auf die (ortsfeste) Öffnung 31 blickt. Bei dieser Variante muß man jedoch darauf achten, daß keine zu große Reibung zwischen Anschlagscheibe 30 und Verpackungsmaterial bzw. den seitlichen Kanten der Materialbahn 37 entsteht, um eine Beschädigung des Verpackungsmaterials zu vermeiden.

Der auf der Materialbahn 37 aufgebrachte Strichcode 38 wird vorzugsweise mittels eines Tintenstrahldruckers unmittelbar auf die Lagen der Materialbahn 37 aufgebracht. Entsprechend kann auch der Strichcode 38 auf dem Bobinenkern 28 mittels Tintenstrahldruckverfahrens aufgebracht werden. Jedoch eignet sich gerade für den Bobinenkern 28 auch das Aufbringen von Klebeschildern mit Strichcodes 38.

Fig. 5 zeigt einen Zigarettenblock 39 mit drei Lagen Zigaretten. Dieser Zigarettenblock 39 wird im weiteren Herstellungsprozeß in eine von der Verpackungsmaschine gebildete Verpackung eingeführt. Um sicherzustellen, daß die einzuführenden Zigarettenblöcke 39 zu dem herzustellenden Packungstyp gehören, wird auch der Zigarettenblock 39 untersucht. Dazu ist ein weiteres optoelektronisches Erfassungsorgan, nämlich eine weitere CCD-Kamera 40, vorgesehen. Diese CCD-Kamera 40 erfaßt Markierungen auf der Zigarette selbst, beispielsweise die aufgedruckte Zigaretten-Marke, Ringe am Filter oder in der Nähe eines Zigarettenendes oder sonstige Beschriftungen bzw. Bedruckungen auf der Zigaretten. Die CCD-Kamera 40 ist dabei derart angeordnet, daß sie eine ganze Lage eines Zigarettenblocks 39 erfassen kann.

Im Herstellungsprozeß befördert ein von einem Kettenförderer 41 angetriebener Mitnehmer 43 einen Zigarettenblock 39 in Richtung des Pfeiles 42. Der Zigarettenblock 39 wird von einer Unterführung 44 unterhalb des Zigarettenblocks 39 und von einer Oberführung 45 oberhalb des Zigarettenblocks 39 geführt. Die Oberführung 45 ist im Bereich der CCD-Kamera 40 unterbrochen bzw. weist dort eine Öffnung 46 auf. Durch diese Öffnung 46 hindurch kann die CCD-Kamera 40 auf den Zigarettenblock 39, nämlich dessen obere Lage blicken. Beim Durchschieben eines Zigarettenblocks 39 durch die Unterführung 44 und die Oberführung 45 kann die CCD-Kamera 40 die auf der oberen Lage des Zigarettenblocks 39 angebrachten Markierungen erfassen und in ein entsprechendes Signal umwandeln. Dieses Signal wird über eine Verbindung, beispielsweise ein Kabel 47, zur Auswerteeinheit geführt. Die Auswerteeinheit ordnet das erfaßte Signal einem bestimmten Zigarettentyp zu und kann auf diese Weise die Zigaretten bzw. den Zigarettentyp identifizieren. Die Auswerteeinheit überprüft ferner, ob der identifizierte Zigarettentyp zu dem herzustellenden Packungstyp korrespondiert, das heißt, ob die Zuordnung von Zigarette zu herzustellendem Packungstyp korrekt ist.

Fig. 6 zeigt die Anordnung aus Fig. 5 in einem Schnitt gemäß Schnittführung VI-VI. Da hier jeweils zwei Zigarettenblöcke 39 gleichzeitig verarbeitet werden, sind zwei Mitnehmer bzw. ein doppelt ausgebildeter Mitnehmer 43, der von zwei Kettenförderern 41 angetrieben wird, vorgesehen. Ferner sieht man zwei Öffnungen 48, 49 in der Unterführung 44, durch die der Mitnehmer 43 hindurchragt. Die Oberführung ist dabei von einer derartigen Breite, daß sie beide Zigarettenblöcke 39 vollständig überdeckt. Jedoch weist die Oberführung 45, genau wie in Fig. 5, eine Öffnung 46 auf, so daß man in Fig. 6 auf die von der Öffnung 46 gebildete Kante der Oberführung 45 blickt. Durch die Öffnung 46 können die Objektive 50, 51 der CCD-Kameras 40 auf die unter ihnen hindurchgeführten Zigarettenblöcke 39 blicken.

Zusätzlich oder alternativ kann die Öffnung auch in der Unterführung vorgesehen sein. Dann sind die CCD-Kameras unterhalb der Unterführung angebracht, wobei die Objektive nach oben ausgerichtet sind. Eine oder mehrere CCD-Kameras können aber auch neben Ober- und Unterführung angeordnet sein.

Die von den optoelektronischen Erfassungsorganen bzw. Abtastgeräten, nämlich den CCD-Kameras 24, 40 bzw. dem Laser-Scanner 32 erzeugten Signale fließen - wie ausgeführt - der Auswerteeinheit zu. Die Auswerteeinheit identifiziert anhand dieser Signale die Verpackungsmaterialien bzw. die Packungsinhalte, nämlich Zigaretten und überprüft, ob die verwendeten Verpackungsmaterialien und/oder Zigaretten dem herzustellenden Packungstyp entsprechen. Die Identifizierung erfolgt beispielsweise durch ein Signalvergleich mit Referenzsignalen.

Zusätzlich oder anstelle eines derartigen Vergleichs eines empfangenen mit einem abgespeicherten Signal, kann man das empfangene Signal auch einem dem erwarteten Signal angepaßten Filter, beispielsweise einem sogenannten Matched-Filter, zuführen. Ein Schwellenwertentscheider kann dann anhand des Ausgangssignals des angepaßten Filters die Entscheidung liefern, ob das empfangene Signal dem erwarteten Signal und somit dem erwarteten Verpackungsmaterial oder Inhalt entspricht.

Es können aber auch andere Signalverarbeitungsverfahren zur Identifizierung des Verpackungsmaterials bzw. des Zigarettentyps herangezogen werden.

Das Identifizieren und Überprüfen von Verpackungsmaterial und Zigaretten erfolgt vor allem nach leergefahrener und neu angefahrener Verpackungsmaschine. Zu Beginn eines neuen Herstellungszyklus werden zumindest die ersten Zigarettenblöcke und Verpackungseinheiten, beispielsweise Zuschnitte, überprüft. Vorzugsweise werden die ersten fünf Zigarettenblöcke bzw. fünf Paar Zigarettenblöcke sowie die ersten fünf bzw. fünf Paar dazugehöriger Packungen hinsichtlich ihres Typs identifiziert und mit dem herzustellenden Packungstyp verglichen. Sollte es hierbei zur Erkennung falschen Materials bzw. falscher Zigaretten kommen, wird die Verpackungsmaschine gestoppt. In der Regel reicht es aus, fünf Blöcke bzw. fünf Paar Blöcke sowie die entsprechenden Packungen zu überprüfen, so daß nach dieser Anzahl die Erfassungsorgane, nämlich CCD-Kameras und Laser-Scanner sowie die Auswerteeinheit abgeschaltet werden kann. Bei einer Variante läuft jedoch das derart gebildete System während des gesamen Herstellungsprozesses durch.

Die erfindungsgemäße Vorrichtung gewährleistet eine sofortige Erkennung von falschem Material. Auf diese Weise können Fehler aufgrund menschlichen Versagens, das heißt Beladung der Verpackungsmaschine mit falschem Verpackungsmaterial bzw. falschen Zigaretten, vermieden werden.

Eine die erfindungsgemäße Vorrichtung verwendende Verpackungsmaschine kann daher problemlos auch von Arbeitskräften nach kurzer Einlernphase bzw. ohne langwierige Schulungen betrieben werden.

## Patentansprüche

1. Vorrichtung zum Herstellen von Zigaretten-Packungen in einer Verpackungsmaschine unter Verwendung von unter Bildung von Bobinen (27) gewickelten Materialbahnen (37) als Verpackungsmaterial, wobei die Bobine (27) einen Bobinenkern (28) aufweist und mit diesem auf einem an der Verpackungsmaschine angeordneten Zapfen (29) sitzt, **gekennzeichnet durch** folgend Merkmale:
a) seitlich an der Bobine (27) sind Markierungen angebracht,
b) ein Abtastgerät ist an der Verpackungsmaschine angebracht, **durch** welches die Markierungen erkennbar sind,
c) das Abtastgerät ist mit einer Auswerteeinheit verbunden zum Abgleich der abgetasteten Markierungen mit gespeicherten Markierungen

2. Vorrichtung nach Anspruch 1 **dadurch gekennzeichnet, dass** die Markierungen, insbesondere ein Strichcode (38), an einer Bobinenseitenfläche angebracht und das Abtastgerät ein Laser-Scanner (32) ist.

3. Vorrichtung nach Anspruch 1 oder 2 **dadurch gekennzeichnet, dass** die Markierungen, insbesondere der Strichcode (38), an einem Bobinenkem (28) der Bobine (27) angebracht sind.

4. Vorrichtung nach Anspruch 1 oder einem der weiteren Ansprüche, **gekennzeichnet durch** folgende Merkmale:
a) die auf dem Zapfen (29) ruhende Bobine (27) liegt an einer Anschlagscheibe (30) an,
b) die Anschlagscheibe (30) weist Öffnungen (31) auf,
c) der Strichcode (38) ist im Bereich einer Öffnung (31) an der Bobine (27) angebracht,
d) das Abtastgerät, insbesondere der Laser-Scanner (32), ist mit einer Laser-Diode (33) auf den Bereich der Öffnung (31) gerichtet,
e) die Längsausdehnung des Strichcodes (38) ist nicht größer als die Öffnung (31).

5. Vorrichtung nach Anspruch 4, **gekennzeichnet durch** folgende Merkmale:
a) die Anschlagscheibe (30) weist zwei in Umfangsrichtung nebeneinander liegende Öffnungen (31) auf,
b) die Bobine (27) ist mit zwei Strichcodes (38) versehen,
c) die Strichcodes (38) sind so angeordnet, dass wenigstens ein Strichcode (38) vollständig in einer Öffnung (31) sichtbar ist.

## Claims

1. An apparatus for producing cigarette packs in a packaging machine using material webs (37) wound to form reels (27) as packaging material, with the reels (27) having a reel core and with the latter being seated on a journal (29) arranged on the packaging machine, **characterized by** the following features:
a) markings are applied to the side of the reel (27),
b) a sensing element, attached to the packaging machine, is capable of identifying the markings,
c) the sensing element is connected to an evaluation unit for the purpose of comparing the scanned markings with stored markings.

2. The apparatus according to Claim 1, **characterized in that** the markings, in particular a bar code (38), are applied to a side surface of the reel and that the sensing element is a laser scanner (32).

3. The apparatus according to Claim 1 or 2, **characterized in that** the markings, in particular the bar code (38), are applied to a reel core (28) of the reel (27).

4. The apparatus according to Claim 1 or one of the further Claims, **characterized by** the following features:
a) the reel (27) resting on the journal lies on a stop disc (30),
b) the stop disc (30) has openings (31),
c) the bar code (38) is applied to the reel (27) in the region of an opening (31),
d) the sensing element, in particular the laser scanner (32), is directed at the region of the opening (31) with a laser diode (33),
e) the longitudinal extent of the bar code (38) is not larger than the opening (31).

5. The apparatus according to Claim 4, **characterized by** the following features:
a) the stop disc (30) has two openings (31) located adjacent to one another in the circumferential direction,
b) the reel (27) is provided with two bar codes (38),
c) the bar codes (38) are arranged such that at least one bar code (38) is completely visible in an opening (31).

## Revendications

1. Dispositif pour la fabrication de paquets de cigarettes dans une empaqueteuse avec utilisation comme matériau d'empaquetage de bandes de matériau (37) enroulées avec formation de bobines (27), la bobine (27) présentant un noyau (28) et étant montée par celui-ci sur une broche (29) placée sur l'empaqueteuse, **caractérisé par** les caractéristiques suivantes :
a) des marques sont appliquées latéralement sur la bobine (27),
b) sur l'empaqueteuse est monté un lecteur qui détecte les marques,
c) le lecteur est relié à un organe d'exploitation pour l'ajustement des marques lues avec des marques enregistrées.

2. Dispositif selon la revendication 1, **caractérisé par le fait que** les marques, en particulier un code à barres (38), sont appliquées sur une surface latérale de la bobine et le lecteur est un scanner laser (32).

3. Dispositif selon l'une des revendications 1 et 2, **caractérisé par le fait que** les marques, en particulier le code à barres (38), sont appliquées sur le noyau (28) de la bobine (27).

4. Dispositif selon la revendication 1 ou une des autres revendications, **caractérisé par** les caractéristiques suivantes :
a) la bobine (27) qui repose sur la broche (29) s'appuie contre un disque de butée (30),
b) le disque de butée (30) présente des ouvertures (31),
c) le code à barres (38) est appliqué sur la bobine (27) dans la zone d'une ouverture (31),
d) le lecteur, en particulier le scanner laser (32), comporte une diode laser (33) dirigée sur la zone de l'ouverture (31),
e) l'étendue longitudinale du code à barres (38) n'est pas plus grande que l'ouverture (31).

5. Dispositif selon la revendication 4, **caractérisé par** les caractéristiques suivantes :
a) le disque de butée (30) présente deux ouvertures (31) situées l'une à côté de l'autre dans la direction circonférentielle,
b) la bobine (27) est pourvue de deux codes à barres (38),
c) les codes à barres (38) sont placés de façon qu'une moins un soit entièrement visible dans une ouverture (31).
